# EUROPÄISCHE PATENTANMELDUNG

(11) **EP 4 588 591 A1**
(43) Veröffentlichungstag der Anmeldung: **23.07.2025**
(21) Anmeldenummer: 24153091.4
(22) Anmeldetag: 22.01.2024
(51) Int. Cl.: B22D 17/30, B22D 17/32, B22D 37/00, B22D 39/04, B22D 46/00

(54) **VERFAHREN UND ANORDNUNG ZUR KONTROLLE EINES GIESSPROZESSES**

(71) Anmelder: Nemak, S.A.B. de C.V., 66017 García, Nuevo León (MX)
(72) Erfinder: Lewandowski, Mariusz, 43-300 Bielsko-Biala (PL)
(74) Vertreter: Cohausz & Florack

(57) **Zusammenfassung**

Die Erfindung betrifft ein Verfahren zur Kontrolle eines Gießprozesses, bei dem das Gewicht (Gs) einer Schmelze (4) vor dem Gießen eines Gussteils (8) aus der Schmelze (4) bestimmt wird, bei dem nach dem Gießen und dem Entformen des Gussteils (8) das Gewicht (G_{G}) des Gussteils (8) bestimmt wird, bei dem aus dem Gewicht (Gs) der Schmelze (4) vor dem Gießen und dem Gewicht (G_{G}) des Gussteils (8) nach dem Gießen ein Differenzwert (Dsc) ermittelt wird, bei dem mindestens ein Wertebereich (Nᵢ) vorgegeben wird, und bei dem der Differenzwert (Dsc) mit dem mindestens einen Wertebereich (Nᵢ) verglichen wird und der Gießprozess in Abhängigkeit des Vergleichs gesteuert wird. Die Erfindung betrifft auch eine Anordnung zur Kontrolle eines Gießprozesses sowie die Verwendung einer solchen Anordnung in dem beschriebenen Verfahren.

## Beschreibung

Die Erfindung betrifft ein Verfahren zur Kontrolle eines Gießprozesses sowie eine Anordnung zur Kontrolle eines Gießprozesses mit einer Vorrichtung zur Bestimmung des Gewichts einer Schmelze, und mit einer Vorrichtung zur Bestimmung des Gewichts des aus der Schmelze gegossenen Gussteils. Die Erfindung betrifft ebenfalls eine Verwendung der vorgenannten Anordnung in einem vorgenannten Verfahren.

Druckguss, auch bekannt als Hochdruckguss ("High Pressure Die Casting (HPDC)"), ist ein Gießverfahren für die Serien- oder Massenproduktion und wird beispielsweise verwendet, um verschiedene Bauteile zur Verwendung in Autos, darunter Motorteile, Getriebekomponenten, Türgriffe, Spiegelgehäuse und andere Teile des Fahrwerks, herzustellen. Insbesondere kann Druckguss für die Massenproduktion von Teilen mit komplexen Formen und dünnen Wänden bei relativ günstigen Gesamtfertigungskosten eingesetzt werden.

Typischerweise wird bei einem Druckgussverfahren, auch genannt Gießprozess, ein Bauteil aus einer Schmelze hergestellt, indem zunächst eine Gussform, die in der Regel dem Negativ der gewünschten Form des herzustellenden Bauteils entspricht, vorbereitet wird. Die Gussform kann aus Metall, insbesondere aus Stahl, bestehen. Dann wird das Material, das für das Gießen verwendet wird, zum Beispiel eine Metalllegierung, in einem Schmelztiegel oder einer Gießpfanne geschmolzen. Das geschmolzene Material wird als Schmelze bezeichnet. Die Temperatur und Zusammensetzung der Schmelze müssen genau kontrolliert werden, um die gewünschten Eigenschaften des Gussteils zu erreichen.

Nachfolgend wird die Gussform gefüllt, indem die flüssige Schmelze in die vorbereitete Gussform, insbesondere mittels eines Dosiersystems in eine Einschusshülse (Eingang für die flüssige Schmelze), gegossen wird. Das Gießen der Schmelze in die Gussform kann beispielsweise unter teils hohem Druck von ca. 10 bis 200 MPa oder höher erfolgen. Das Besondere am Druckgussverfahren ist, dass in der Regel mit einer Dauerform gearbeitet werden kann. Dadurch fällt bei einer Serie gleicher Bauteile die Formherstellung nur einmal an. Damit kann eine hohe Mengenleistung und mittels eines effektiven Kühlsystems der Gussform und einer entsprechenden Automatisierung kurze Zykluszeiten erzielt werden. Der Gießprozess muss sorgfältig gesteuert werden, um sicherzustellen, dass die Schmelze gleichmäßig in die Form fließt und dass alle Hohlräume und Details der Form richtig gefüllt werden.

Nachdem die Schmelze in die Form gegossen wurde, beginnt sie zu erstarren. Dieser Schritt kann je nach dem verwendeten Material und der Größe des herzustellenden Gussteils sowie des verwendeten Kühlsystems variieren. Die Erstarrung ist wichtig, um die gewünschten Form- und Materialeigenschaften zu erzielen. Sobald die Schmelze vollständig erstarrt ist, wird die Gussform geöffnet. Dies kann bedeuten, dass die Form geteilt, aufgeschnitten oder anderweitig geöffnet wird, um das fertige Gusssteil zu entfernen. Das Entfernen des Gussteils aus der Gussform wird auch als Entformen bezeichnet.

Das gegossene Bauteil oder Gussteil kann nach dem Entformen zusätzliche Bearbeitungsschritte erfordern, um die endgültige Form, Größe und Oberflächenbeschaffenheit zu erreichen. Dies kann Schritte wie Schleifen, Polieren oder andere Bearbeitungsverfahren umfassen.

Bei der Herstellung von Bauteilen mittels Druckguss ist es wichtig, eine gleichbleibend hohe Qualität der Bauteile sicherzustellen. Zu diesem Zweck muss der Gießprozess kontrolliert werden. Insbesondere ist wichtig, sicherzustellen, dass die Schmelze gleichmäßig in die Form fließt und dass alle Hohlräume und Details der Form richtig gefüllt werden. Der Fluss der Schmelze in die Hohlräume der Form kann durch ein sogenanntes System von Überläufen und Kanälen gesteuert werden. Dieses System besteht vorzugsweise aus Kanälen, die die Schmelze in den Formhohlraum leiten und ist so gestaltet, dass ein gleichmäßiger und kontrollierter Fluss der Schmelze gewährleistet werden kann, der eine gleichmäßige Füllung der Form fördert und Turbulenzen minimiert.

Zusätzlich wird als Teil eines Systems von Überläufen und Kanälen ( "Overflow/gating system") ein komplexes System von Kanälen mit Überläufen verwendet, um die Qualität der Gussteile zu verbessern. Die Kontrolle der Überläufe und der Kanäle ist ein entscheidender Aspekt bei der Herstellung qualitativ hochwertiger Gussteile, wobei das Überlauf- und Kanalsystem dazu beiträgt, dass die Gussform ordnungsgemäß gefüllt und (nahezu) fehlerfreie Gussteile hergestellt werden können. Eine weitere wichtige Funktion des Systems von Überläufen und Kanälen (auch Anschnittsystem oder Überlaufsystem genannt) ist, eine mögliche Beschädigung der Gussform zu verhindern, wenn das nächste Gussteil produziert wird.

Ein Überlaufsystem besteht beispielsweise aus Kanälen oder Rinnen, die oft mit kleinen Taschen (Überläufen) durch Einläufe und Entlüftungsöffnungen verbunden sind und strategisch in der Gussform derart angeordnet sind, sodass überschüssiges Material der Schmelze aus dem Formhohlraum in ein separates Reservoir, eine Überlaufwanne oder bewusste designte Hohlräume der Gussform fließen kann. Das Überlaufsystem kann so die Bildung von Defekten wie Lufteinschlüssen, Hohlräumen verhindern oder der Herstellung von unvollständigen Gussteilen vorbeugen.

Aus dem Stand der Technik ist weiterhin bekannt, zur Kontrolle der ordnungsgemäßen Funktion des Überlauf- und Kanalsystems, auch Angusssystem genannt, sowie zur Qualitätskontrolle des Gussteils eine Inspektion des Gussteils basierend auf der Verwendung von optischen Sensoren, mechanischen Sensoren und/oder visuellen Systemen basierend auf einer oder mehreren Kameras durchzuführen.

Zu diesem Zweck wird bei der Verwendung eines Systems aus optischen und/oder mechanischen Sensoren das Gussteil nach dem Gießen und Entformen, insbesondere mittels eines Roboterarms, angehoben und vor das System aus optischen und/oder mechanischen Sensoren gehalten. Das System aus optischen und/oder mechanischen Sensoren kann beispielsweise an einer Halterung angebracht sein, die sich in etwa über eine Breite erstreckt, die in etwa der Breite des Gussteils entspricht. Über die Breite der Halterung können die optischen Sensoren derart angebracht und verteilt sein, dass im Wesentlichen die Oberfläche zumindest einer Seite des Gussteils mittels des Systems aus optischen Sensoren abgedeckt und inspiziert werden kann. Die Halterung des Systems ist bevorzugt an einer Wand angebracht. Während der Roboterarm oder eine andere zu diesem Zweck eingerichtete Vorrichtung das Gussteil vor das System der optischen Sensoren hält, können die optischen Sensoren mittels verschiedener Mechanismen die Qualität des Gussteils überprüfen. Beispielsweise existieren optische Sensoren zur Oberflächeninspektion, die dazu verwendet werden können, die Vollständigkeit des Gusses bzw. des Angusssystems des Gusses, beispielsweise durch die Überprüfung des Vorhandenseins von Überläufen, evaluieren.

Bei der Verwendung eines Kamera-basierten-Systems, wird das Gussteil ebenfalls typischerweise nach dem Gießen und Entformen, insbesondere mittels eines Roboterarms, angehoben und vor das Kamera-basierte System gehalten. Das Kamera-basierte System kann zu diesem Zweck beispielsweise an einer Halterung angebracht sein, die sich in etwa über eine Breite erstreckt, die in etwa der Breite des Gussteils entspricht. Über die Breite der Halterung können Kameras des Systems derart angebracht und verteilt sein, dass im Wesentlichen die Oberfläche zumindest einer Seite des Gussteils mittels des Kamera-basierten Systems abgedeckt und inspiziert werden kann. Die Halterung ist bevorzugt an einer Wand angebracht. Während der Roboterarm oder eine andere zu diesem Zweck eingerichtete Vorrichtung das Gussteil vor das Kamera-basierte System hält, können die Kameras des Systems mittels verschiedener Mechanismen die Qualität des Gussteils überprüfen. Beispielsweise kann es sich bei den Kameras um hochauflösende Kameras handeln, die das Gussteil auf äußere Merkmale wie Oberflächenbeschaffenheit und Formgenauigkeit überprüfen. Zu diesem Zweck können weiterhin Bildverarbeitungsalgorithmen verwendet werden, die die mittels der Kameras gemachten Aufnahmen analysieren, um Unregelmäßigkeiten oder Defekte zu identifizieren.

Nachteilig an dieser bekannten Vorgehensweise der Inspektion eines Gussteils mittels optischer, mechanischer oder Kamera-basierter Systeme ist dabei, dass bei der Herstellung des Gussteils ein zusätzlicher zweitaufwändiger Schritt erfolgt, bei dem das Gussteil vor dem jeweiligen System positioniert und mittels des Systems analysiert werden muss. Denn die Aufnahme des Gussteils mittels der optischen Sensoren oder mittels Kameras erfordert eine gewisse Zeit, um zufriedenstellend genaue Analysen durchführen zu können. Dies vergrößert die Gesamtzeit, die für die Herstellung eines Gussteils benötigt wird und führt damit zu höheren Herstellungskosten des Gussteils.

Vor diesem Hintergrund liegt der vorliegenden Erfindung das technische Problem zugrunde, ein Verfahren sowie eine Anordnung zur Steuerung eines Gießprozesses zur Verfügung zu stellen, die die für den Stand der Technik beschriebenen Nachteile zumindest teilweise beheben und eine verbesserte Kontrolle der Qualität und/oder der Vollständigkeit des Gussteils ermöglichen.

Gemäß einer ersten Lehre wird das angegebene technische Problem erfindungsgemäß gelöst durch ein Verfahren zur Kontrolle eines Gießprozesses, bei dem das Gewicht einer Schmelze vor dem Gießen eines Gussteils aus der Schmelze bestimmt wird, bei dem nach dem Gießen und dem Entformen des Gussteils das Gewicht des Gussteils bestimmt wird, bei dem aus dem Gewicht der Schmelze vor dem Gießen und dem Gewicht des Gussteils nach dem Gießen ein Differenzwert ermittelt wird, bei dem mindestens ein Wertebereich vorgegeben wird, und bei dem der Differenzwert mit dem mindestens einen Wertebereich verglichen und der Gießprozess in Abhängigkeit des Vergleichs gesteuert wird.

Insbesondere eignet sich das erfindungsgemäße Verfahren zur Kontrolle eines Druckguss- oder Hochdruckguss (HPDC)-prozesses. Durch das erfindungsgemäße Verfahren kann anhand des Differenzwerts auf die Qualität des Gussteils geschlossen und der Gießprozess entsprechend gesteuert werden. Liegt beispielsweise der Differenzwert innerhalb des mindestens einen vorgegebenen Wertebereichs, kann sichergestellt werden, dass im Rahmen eines Toleranzbereiches entsprechend dem vorgegebenen Wertebereich (annähernd) die gesamte Schmelze zu dem Gussteil gegossen wurde und keine oder nur geringfügige Mengen des Materials der Schmelze in der Gussform verblieben sind und/oder keine oder nur geringfügige Mengen des Materials der Schmelze aus der Gussform herausgeflossen sind. Dies ermöglicht eine qualitativ hochwertige Produktion von Gussteilen. Damit kann kontrolliert werden, ob durch ein eventuell vorhandenes Überlaufsystem erfolgreich verhindert werden konnte, dass überschüssiges Material der Schmelze in der Gussform verbleibt. Beispielsweise kann das Gussteil ein Überlaufsystem, insbesondere das im Rahmen des Gießprozesses verwendete Überlaufsystem, umfassen. Vorzugsweise ist unter dem Begriff Gussteil das Überlaufsystem umfasst. Das Überlaufsystem kann insbesondere das Angusssystem und/oder das Anschnittsystem umfassen.

Insbesondere kann das Auftreten von Mängeln des Gussteils beim Gießen, beispielsweise Lunkerbildung, Poren, Einschlüsse oder eine unzureichende Füllung der Gussform, durch das erfindungsgemäße Verfahren detektiert und der Gießprozess entsprechend gesteuert werden. Beispielsweise kann der Gießprozess bei der Detektion von Mängeln, so dass der Differenzwert außerhalb des vorgegebenen mindestens einen Wertebereichs liegt, angehalten werden. Gleichzeitig wird die Detektion von Mängeln ermöglicht, ohne dass zusätzliche aufwändige Inspektionsschritte, wie die Verwendung eines Systems von optischen Sensoren oder eines Kamera-basierten Systems und die Positionierung des Gussteils zur Inspektion durch diese Systeme, anfallen. Dadurch kann die Zeit für die Herstellung eines Gussteils verkürzt und insgesamt der Gießprozess kosteneffizienter gestaltet werden.

Es kann vorgesehen sein, dass der Gießprozess gestoppt wird, wenn der Differenzwert oberhalb des mindestens einen vorgegebenen Wertebereichs liegt und dass ein Hinweis auf einen Kalibrierungsfehler ausgegeben wird, wenn der Differenzwert unterhalb des mindestens einen vorgegebenen Wertebereichs liegt. In letzterem Fall kann zusätzlich vorgesehen sein, dass der Gießprozess gestoppt wird. Liegt der Differenzwert innerhalb des mindestens einen vorgegebenen Wertebereichs, kann insbesondere darauf geschlossen werden, dass das Gewicht des Gussteils innerhalb mindestens eines vorgegebenen Toleranzbereiches liegt, was auf das Erreichen einer vorgegebenen Qualität des Gussteils schließen lässt.

Es wurde herausgefunden, dass durch das vorgenannte Verfahren eine Reduzierung der Gesamtzeit für die Herstellung eines Gussteils erreicht werden kann. Darüber hinaus ist das vorgenannte Verfahren universal einsetzbar für das Gießen verschiedener Gussteile, ohne dass es dediziert angepasst werden müsste, beispielsweise wie es bei der Verwendung eines Systems optischer Sensoren in Bezug auf verschiedene Größen von hergestellten Gussteilen oder Gussteilen mit unterschiedlichen Strukturen notwendig wäre. Auch ist der zusätzlich benötigte Platz für die Anwendung des erfindungsgemäßen Verfahrens an der Produktionsstätte von Gussteilen sehr gering. Weiterhin sind keine mechanischen Eingriffe in das Gussteil zur Inspektion desselben notwendig.

Gemäß einer zweiten Lehre wird das angegebene technische Problem weiterhin bei einer Anordnung zur Kontrolle eines Gießprozesses, mit einer Vorrichtung zur Bestimmung des Gewichts einer Schmelze, und mit einer Vorrichtung zur Bestimmung des Gewichts des aus der Schmelze gegossenen Gussteils, erfindungsgemäß dadurch gelöst, dass eine Steuereinrichtung vorgesehen ist, die dazu eingerichtet ist, aus dem Gewicht der Schmelze vor dem Gießen und dem Gewicht des aus der Schmelze gegossenen Gussteils einen Differenzwert zu ermitteln, und dass die Steuereinrichtung weiter dazu eingerichtet ist, den Differenzwert mit mindestens einem vorgegebenen Wertebereich zu vergleichen und den Gießprozess in Abhängigkeit des Vergleichs zu steuern. Insbesondere kann die Steuereinrichtung über Kabel oder bekannte kabellose Verbindungen, beispielsweise über ein (virtuelles) Netzwerk, mit den Vorrichtungen zur Bestimmung des Gewichts der Schmelze und des aus der Schmelze gegossenen Gussteils verbunden sein.

Gemäß einer dritten Lehre wird das angegebene technische Problem zudem gelöst durch die Verwendung der beschriebenen Anordnung oder einer Ausführungsform davon in dem beschriebenen Verfahren oder einer Ausführungsform davon.

Die für das erfindungsgemäße Verfahren beschriebenen Vorteile und Ausgestaltungen ergeben sich entsprechend auch für die erfindungsgemäße Anordnung sowie für die Verwendung. Weiterhin betreffen die folgenden Ausführungen sowohl das Verfahren gemäß der ersten Lehre oder eine Ausführungsform davon als auch die Anordnung gemäß der zweiten Lehre oder eine Ausführungsform davon. Insbesondere kann die Steuereinheit der Anordnung zur Ausführung des beschriebenen Verfahrens oder einer Ausführungsform davon eingerichtet sein.

Insbesondere kann die Steuereinheit der Anordnung derart eingerichtet sein, dass der Differenzwert durch Subtraktion des Gewichts des Gussteils von dem Gewicht der Schmelze ermittelt wird. Insbesondere kann bei dem Verfahren der Differenzwert ermittelt werden durch Subtraktion des Gewichts des Gussteils von dem Gewicht der Schmelze vor dem Gießen. Es kann sich somit ein negativer oder ein positiver Differenzwert ergeben. Ein positiver Differenzwert kann darauf schließen lassen, dass nicht das gesamte Material der Schmelze zu dem Gussteil vergossen wurde und Material der Schmelze in der Gussform verblieben ist. Ein negativer Differenzwert hingegen kann darauf schließen lassen, dass ein Kalibrierungsfehler vorliegt oder dass zu viel Material der Schmelze aus der Gussform herausgeflossen ist und nicht zu dem Gussteil vergossen wurde. Denn es kann, innerhalb eines gewissen Toleranzbereiches der mitunter den Ungenauigkeiten der Gewichtsbestimmungen gemäß dem beschriebenen Verfahren oder der zum Teil nicht vollständigen Entleerung der Schmelzkelle oder des Schmelztiegels in die Gussform geschuldet ist, nicht mehr Material für das Gussteil vorhanden sein, als Schmelze in die Gussform zur Herstellung des Gussteils gegossen wurde. Liegt der Differenzwert außerhalb des mindestens einen vorgegebenen Wertebereichs kann somit der Gießprozess gestoppt werden, um zu kontrollieren, ob Material der Schmelze in der Gussform verblieben ist oder das Überfluss-/Kanalsystem nicht wie gewünscht funktioniert, oder ob ein Kalibrierungsfehler vorliegt.

Weiterhin ist es möglich, die ermittelten Differenzwerte eines jeden Herstellungsprozesses eines Gussteils in Form einer Historie oder eines Verlaufs zu speichern und mittels geeigneter Auswertemittel zu analysieren. Auf diese Weise kann beispielsweise beobachten werden, falls sich kumulativ in aufeinanderfolgenden Gießprozessen von Gussteilen Material in der Gussform ansammelt. Die Steuereinheit kann entsprechend eingerichtet sein.

Vorzugsweise ist der mindestens eine Wertebereich in Abhängigkeit des jeweils verwendeten Gießprozesses ausgebildet. Falls beispielsweise zu erwarten ist, dass ein gewisser Teil der Schmelze in Überläufen und/oder Kanälen verbleibt, so kann dieser Wert in dem mindestens einen Wertebereich berücksichtigt werden.

Gemäß einer Ausführungsform des Verfahrens werden mindestens drei Wertebereiche vorgegeben, und wird der Differenzwert mit den mindestens drei Wertebereichen verglichen und der Gießprozess in Abhängigkeit des Vergleichs gesteuert. Entsprechend kann die Steuereinheit der Anordnung dazu eingerichtet sein, den Differenzwert mit mindestens drei vorgegebenen Wertebereichen zu vergleichen und den Gießprozess in Abhängigkeit des Vergleichs zu steuern.

Ein Vergleich des Differenzwertes mit mindestens drei vorgegebenen Wertebereichen erlaubt eine differenziertere Bestimmung der Qualität des Gussteils und damit eine differenziertere Möglichkeit der Steuerung des Gießprozesses in Abhängigkeit des Vergleichs.

Gemäß einer weiteren Ausführungsform des Verfahrens werden als mindestens drei Wertebereiche zumindest ein maximaler Wertebereich, ein optimaler Wertebereich und ein minimaler Wertebereich vorgegeben, wobei der maximale Wertebereich über dem optimalen Wertebereich und dem minimalen Wertebereich liegt und wobei der minimale Wertebereich unter dem optimalen Wertebereich und dem maximalen Wertebereich liegt, bei dem, wenn der Differenzwert oberhalb des maximalen Wertebereichs liegt, der Gießprozess gestoppt wird, und bei dem, wenn der Differenzwert unterhalb des minimalen Wertebereichs liegt, ein Hinweis auf einen Kalibrierungsfehler ausgegeben wird. In diesem Fall kann vorgesehen sein, den Gießprozess zu stoppen und eine erneute Kalibrierung, insbesondere bei der Bestimmung des Gewichts der Schmelze und bei der Bestimmung des Gewichts des Gussteils vorzunehmen, beispielsweise eine Kalibrierung der Vorrichtung zur Bestimmung des Gewichts der Schmelze und/oder der Vorrichtung zur Bestimmung des aus der Schmelze gegossenen Gussteils.

Gemäß einer weiteren Ausführungsform des Verfahrens wird, wenn der Differenzwert innerhalb des maximalen Wertebereichs liegt, ein Hinweis ausgegeben. Auf diese Weise kann durch den maximalen Wertebereich ein Wertebereich definiert werden, der einer Qualität des Gussteils entspricht, die innerhalb eines erweiterten Toleranzbereichs aber unterhalb der Qualität eines vorgegebenen Toleranzbereichs, entsprechend dem optimalen Wertebereich, liegt. So kann der maximale Wertebereich beispielsweise darauf hinweisen, dass eine gewisse Menge an Material der Schmelze in der Gussform verblieben ist, die Qualität des Gussteils aber dennoch innerhalb des erweiterten Toleranzbereichs liegt. Es kann auch vorgesehen sein, dass wenn bei aufeinanderfolgenden Gießprozessen der Differenzwert wiederholt im maximalen Wertebereich liegt, festgelegt wird, dass nach einer gewissen Anzahl an Wiederholungen der Gießprozess gestoppt wird, beispielsweise um die Gussform zu kontrollieren. Insbesondere kann zu diesem Zweck eine Historie der Differenzwerte im Vergleich zu vorgegebenen Wertebereichen gespeichert werden.

Gemäß einer weiteren Ausführungsform des Verfahrens wird das Gussteil nach dem Bestimmen des Gewichts der Schmelze gegossen, indem die Schmelze in eine Gussform gegossen und zum Abkühlen und Erstarren ruhen gelassen wird. So kann sichergestellt werden, dass das Gussteil vor dem Entformen und dem Bestimmen des Gewichts vollständig ausgekühlt und erstarrt ist.

Gemäß einer weiteren Ausführungsform des Verfahrens wird das Gewicht der Schmelze bestimmt, indem das Gewicht einer Schmelzkelle mit darin befindlicher Schmelze bestimmt wird. Gemäß einer Ausführungsform der Anordnung ist die Vorrichtung zur Bestimmung des Gewichts der Schmelze eine Schmelzkelle mit Kraftsensor.

Auf diese Weise wird kein zusätzlicher Schritt oder keine zusätzliche Vorrichtung zur Bestimmung des Gewichts der Schmelze benötigt. Auch muss das Material der Schmelze nicht erst in eine Vorrichtung zur Gewichtsbestimmung umgefüllt werden. Somit ist das Gewicht der Schmelze auf einfache und schnelle Weise bestimmbar.

Zur Bestimmung des Gewichts der Schmelze mittels der Schmelzkelle kann ein Kraftsensor in die Schmelzkelle integriert sein. Insbesondere kann die Schmelzkelle an dem Kraftsensor befestigt oder aufgehangen sein. Der Kraftsensor ist insbesondere zur Bestimmung des Gewichts der Schmelzkelle mit darin befindlicher Schmelze eingerichtet. Weiterhin kann der Kraftsensor eingerichtet sein, bei bekanntem Gewicht der leeren Schmelzkelle, das Gewicht der Schmelze direkt zu bestimmen. Die (Schwer)Kraft- und damit Gewichtsmessung mit einem Kraftsensor basiert insbesondere auf der Deformation oder Verformung des Sensors bei Einwirkung der Kraft. Kraftsensoren können verschiedene Technologien verwenden, wie zum Beispiel Dehnungsmessstreifen, Piezoelemente oder elektromagnetische Prinzipien. Solche Kraftsensoren zur Gewichtsmessung sind hinlänglich aus dem Stand der Technik bekannt.

Es kann weiterhin vorgesehen sein, das Gewicht der Schmelzkelle nach dem Gießen der Schmelze in die Gussform, mittels der das Gussteil gegossen wird, zu bestimmen. Somit kann sichergestellt werden, dass kein Material der Schmelze in der Schmelzkelle verblieben ist. Zudem ist es bevorzugt, dass das Gewicht der Schmelzkelle von dem Gesamtgewicht der Schmelzkelle mit darin befindlicher Schmelze bei der Bestimmung des Gewichts der Schmelze abgezogen wird.

Gemäß einer weiteren Ausführungsform des Verfahrens wird das Gewicht der Schmelze bestimmt, indem das Gewicht der Gussform, mittels der das Gussteil gegossen wird, insbesondere das Gewicht des Gussofens, mit darin befindlicher Schmelze bestimmt wird. Insbesondere kann die Gussform mit darin befindlicher Schmelze zu diesem Zweck auf einer Wägeplatte angeordnet sein. Insbesondere ist das Gewicht der Gussform bekannt, so dass durch Bestimmung des Gesamtgewichts von Gussform und Schmelze das Gewicht der Schmelze bestimmt werden kann. Gemäß einer weiteren Ausführungsform der Anordnung ist die Vorrichtung zur Bestimmung des Gewichts der Schmelze eine Wägeplatte. Insbesondere wird so das Gewicht der Schmelze bestimmt, indem die Schmelze in die Gussform gegossen und die Gussform auf der Wägeplatte angeordnet wird oder angeordnet ist. Dies ermöglicht eine einfache und kostengünstige Gewichtsbestimmung. Zudem ist eine Wägeplatte unspezifisch für mehrere Zwecke verwendbar und bietet eine geringe Fehleranfälligkeit.

Gemäß einer weiteren Ausführungsform des Verfahrens wird das Gewicht des Gussteils bestimmt, indem das Gussteil auf einer Wägeplatte angeordnet wird. Gemäß einer weiteren Ausführungsform der Anordnung ist die Vorrichtung zur Bestimmung des Gewichts des aus der Schmelze gegossenen Gussteils eine Wägeplatte. Insbesondere kann vorgesehen sein, dass das Gussteil aus der Gussform gehoben und für eine kurze Zeitspanne auf der Wägeplatte positioniert wird. Dies ermöglicht eine einfache und kostengünstige Gewichtsbestimmung. Zudem ist eine Wägeplatte unspezifisch für mehrere Zwecke verwendbar und bietet eine geringe Fehleranfälligkeit.

Gemäß einer weiteren Ausführungsform des Verfahrens wird das Gewicht des Gussteils bestimmt, indem das Gussteil an einer Haltevorrichtung angeordnet, insbesondere aufgehängt, wird. Gemäß einer weiteren Ausführungsform der Anordnung ist die Vorrichtung zur Bestimmung des Gewichts des aus der Schmelze gegossenen Gussteils eine Haltevorrichtung, insbesondere eine Haltevorrichtung mit Kraftsensor. Insbesondere kann es sich bei der Haltevorrichtung um einen Arm, eingerichtet zum Greifen und Halten des Gussteils, insbesondere um einen Roboterarm, handeln. Auf diese Weise kann das Gewicht des Gussteils bestimmt werden, ohne dass ein zusätzlicher Prozessschritt notwendig ist. Denn das Gussteil wird nach dem Gießen in der Regel ohnehin mittels einer Halte- oder Greifvorrichtung aus der Gussform entfernt. Weiterhin ermöglicht dies eine besonders platzsparende Gewichtsbestimmung, da zu diesem Zweck keine zusätzliche Vorrichtung notwendig ist. Die Gewichtsbestimmung mittels Kraftsensor ist aus dem Stand der Technik hinlänglich bekannt.

Weitere vorteilhafte beispielhafte Ausgestaltungen der Erfindung sind der folgenden detaillierten Beschreibung einiger beispielhafter Ausführungsformen der vorliegenden Erfindung, insbesondere in Verbindung mit den Figuren zu entnehmen. Die der Anmeldung beiliegenden Figuren sollen jedoch nur dem Zwecke der Verdeutlichung, nicht aber zur Bestimmung des Schutzbereiches der Erfindung dienen. Die beiliegenden Zeichnungen sind nicht notwendigerweise maßstabsgetreu und sollen lediglich das allgemeine Konzept der vorliegenden Erfindung beispielhaft widerspiegeln. Insbesondere sollen Merkmale, die in den Figuren enthalten sind, keineswegs als notwendiger Bestandteil der vorliegenden Erfindung erachtet werden.

Im Folgenden wird die Erfindung anhand von Ausführungsbeispielen mit Bezug auf die Zeichnung erläutert. In der Zeichnung zeigen
- Fig. 1: ein Ausführungsbeispiel eines Verfahrens zur Kontrolle eines Gießprozesses,
- Fig. 2: ein Beispiel eines Vergleichs des Differenzwerts mit mindestens drei Wertebereichen gemäß einer Ausführungsform eines Verfahrens zur Kontrolle eines Gießprozesses,
- Fig. 3a-b: Ausführungsbeispiele einer Vorrichtung zur Bestimmung des Gewichts einer Schmelze, und
- Fig. 4a-b: Ausführungsbeispiele einer Vorrichtung zur Bestimmung des Gewichts des aus der Schmelze gegossenen Gussteils.

In der nachfolgenden Beschreibung der verschiedenen erfindungsgemäßen Ausführungsbeispiele werden Bauteile und Elemente mit gleicher Funktion und gleicher Wirkungsweise mit denselben Bezugszeichen versehen, auch wenn die Bauteile und Elemente bei den verschiedenen Ausführungsbeispielen in ihrer Dimension oder Form Unterschiede aufweisen können.

Fig. 1 zeigt in einer Darstellung als Flussdiagramm ein Ausführungsbeispiel eines Verfahrens zur Verfahren zur Kontrolle eines Gießprozesses. Es sind Verfahrensschritte S1 bis S4 dargestellt, die in der dargestellten Reihenfolge ausgeführt werden. Die Steuereinheit (nicht dargestellt) ist insbesondere eingerichtet, die Schritte S1 bis S4 in der nachfolgend beschriebenen Art und Weise durchzuführen. Im Schritt S1 wird das Gewicht Gs einer Schmelze 4 vor dem Gießen eines Gussteils 8 aus der Schmelze 4 bestimmt. In Schritt S2 wird, nach dem Gießen und dem Entformen des Gussteils 8, das Gewicht G_{G} des Gussteils 8 bestimmt. Aus diesen Werten wird nachfolgend im Schritt S3 durch Vergleich von Gs und G_{G} der Differenzwert D_{SG} ermittelt. Anschließend erfolgt im Schritt S4 ein Vergleich des Differenzwertes D_{SG} mit mindestens einem vorgegebenen Wertebereich Nᵢ. In Abhängigkeit dieses Vergleichs wird der Gießprozess gesteuert. Ist zum Beispiel ein Wertebereich Nᵢ vorgegeben und liegt der Differenzwert D_{SG} außerhalb des vorgegebenen Wertebereichs (dargestellt durch den mit "nein" bezeichneten Abzweig am Vergleich S4 in Fig. 1), kann der Gießprozess gestoppt werden. Das Symbol "-" steht hier exemplarisch für ein Stoppen des Gießprozesses aufgrund des Ergebnisses des Vergleichs des Differenzwertes D_{SG} mit mindestens einem vorgegebenen Wertebereich Nᵢ. Liegt dagegen der Differenzwert D_{GS} innerhalb des vorgegebenen Wertebereichs Nᵢ, kann vorgesehen sein, dass der Gießprozess mit dem Gießen des nächsten Gussteils 8 fortgesetzt wird (dargestellt durch den mit "ja" bezeichneten Abzweig am Vergleich S4 in Fig. 1). Das Symbol "+" steht für ein Fortsetzen des Gießprozesses. Diese und weitere mögliche Ergebnisse des Vergleichs des Differenzwertes D_{SG} mit mindestens einem vorgegebenen Wertebereich Nᵢ sind nachfolgend in Bezug auf Fig. 2 detailliert beschrieben.

Fig. 2 zeigt ein Beispiel eines Vergleichs des Differenzwerts D_{SG} mit mindestens drei Wertebereichen Nᵢ, hier N₀, N₊₁ und N₋₁. Jeweils unter den angegebenen Parametern Gs, G_{G} und Nᵢ, hier N₀, N₊₁ und N₋₁, sind diese graphisch veranschaulicht. Und zwar können die zu bestimmenden Gewichtswerte Gs, G_{G} auch jeweils verstanden werden, als eine Verteilung von Gewichtswerten, deren Streuung die Ergebnisse für die bestimmten Gewichtswerte für eine Vielzahl von Schmelzen 4 bzw. den daraus gegossenen Gussteilen 8 angibt. Die indizierten Bereiche entsprechen dabei Bereichen, die jeweils einen Toleranzbereich für ein Sollgewicht S_{GS} für das Gewicht Gs der Schmelze 4 vor dem Gießen bzw. ein Sollgewicht S_{GG} für das Gewicht G_{G} des Gussteils 8 nach dem Gießen angeben. Die mindestens drei vorgegebenen Wertebereiche Nᵢ sind auf der rechten Seite in Fig. 2 dargestellt und werden gemäß einer Ausführungsform des erfindungsgemäßen Verfahrens mit dem ermittelten Differenzwert D_{GS} verglichen. Dieser Vergleich kann auch grafisch veranschaulicht werden durch die Gegenüberstellung der Verteilungen der Gewichtswerte Gs, G_{G}. Dabei ist die Verteilung von G_{G} (gestrichelte Kurve) gegenüber der Kurve, die die Verteilung von Gs darstellt (durchgezogene Linie), geringfügig nach links in Richtung kleinerer Gewichtswerte verschoben, da in der Regel und ohne Kalibrierungsfehler G_{G} kleiner oder maximal gleich groß ist wie Gs. Weiter dargestellt in dem Vergleich der zwei Kurven sind auch die mindestens drei Wertebereiche Nᵢ.

Im Wertebereich N₀, entsprechend dem optimalen Wertebereich und somit einem vorgegebenen Toleranzbereich, ist in diesem Beispiel der Differenzwert D_{SG} annähernd 0 oder etwas größer als 0, das heißt nur wenig Material der Schmelze 4 ist in der Gussform 6 verblieben. In diesem Fall wird der Gießprozess fortgesetzt (Symbol "+"). Im maximalen Wertebereich N₊₁ liegt der Differenzwert geringfügig über 0, so dass, entsprechend einem erweiterten Toleranzbereichs, noch eine zufriedenstellende Qualität des Gussteils sichergestellt werden kann, da nur ein geringfügiger Teil des Materials der Schmelze in der Gussform 6 verblieben ist (Symbol "(+)"). Wohl aber kann in diesem Fall ein Hinweis auf das Vorliegen des maximalen Wertebereichs ausgegeben werden. Es kann außerdem vorgesehen sein, dass wenn bei aufeinanderfolgenden Gießprozessen der Differenzwert D_{GS} wiederholt im maximalen Wertebereich N₊₁ liegt, festgelegt wird, dass nach einer gewissen Anzahl an Wiederholungen, der Gießprozess gestoppt wird, beispielsweise um die Gussform 6 zu kontrollieren.

Im minimalen Wertebereich N₋₁ liegt der Differenzwert D_{GS} geringfügig unter 0, das Gewicht G_{G} des Gussteils 8 ist aber noch innerhalb des vorgegebenen Sollgewichts S_{GG}, so dass zwar möglich ist, dass geringfügige Kalibrierungsfehler vorliegen, aber noch eine zufriedenstellende Qualität des Gussteils 8 erreicht werden kann. Somit wird der Gießprozess auch in diesem Fall fortgesetzt (Symbol "+"). Liegt der Differenzwert D_{GS} dagegen unterhalb des minimalen Wertebereichs N₋₁, angegeben durch N_{-...}, ist ein Differenzwert D_{GS} von deutlich unter 0 gegeben, so dass wahrscheinlich ein Kalibrierungsfehler vorliegt. In diesem Fall kann der Gießprozess zwecks einer Neukalibrierung der Anordnung aus Vorrichtungen (siehe auch Fig. 3 und 4) zur Bestimmung von Gs und G_{G} gestoppt werden (Symbol "-").

In Fig. 3a-b sind schematisch Ausführungsbeispiele einer Vorrichtung 2, 14 zur Bestimmung des Gewichts Gs einer Schmelze 4 gezeigt.

In Fig. 3a ist eine Schmelzkelle 2 mit Kraftsensor 12 gezeigt. Die Schmelze 4 befindet sich vor dem Gießen des Gussteils 8 in der Schmelzkelle 2. Die Schmelzkelle 2 dient dazu, das geschmolzene Material, beispielsweise Metall, zu halten, bevor es in die Gussform 6 gegossen wird. Hier ist der Kraftsensor 12 in die Schmelzkelle 2 integriert (schematisch gezeigt), so dass das Gewicht Gs der Schmelze 4 direkt mittels des Kraftsensors 12 und unter Kenntnis des Gesichts der Schmelzkelle 2 bestimmt werden kann. Beispielsweise liegt der Kraftsensor 12 in Form eines Dehnungsmessstreifens vor und wird der Messstreifen in Abhängigkeit von dem Gewicht Gs der Schmelze 4, und dem Gewicht der Schmelzkelle 2 um eine bestimmte Länge gedehnt. Aus dieser Längenänderung kann das Gewicht Gs der Schmelze 4 in der Schmelzkelle 2 bestimmt werden.

In Fig. 3b ist die Bestimmung von Gs gezeigt, indem das Gewicht der Gussform 6 mit darin befindlicher Schmelze 4 bestimmt wird. Bei Kenntnis des Gewichts der Gussform 6 ist so Gs bestimmbar. Hier ist gezeigt, dass die Gussform 6 auf einer Wägeplatte 14 angeordnet ist, mittels der das Gesamtgewicht von Gussform 6 und darin befindlicher Schmelze 4 bestimmt wird.

Schließlich sind in Fig. 4a-b schematisch Ausführungsbeispiele einer Vorrichtung 12, 14 zur Bestimmung des Gewichts G_{G} des aus der Schmelze 4 gegossenen Gussteils 8 dargestellt.

In Fig. 4a ist zunächst gezeigt, dass das gegossene Gussteil 8, nach dem Abkühlen, Erstarren und Entformen, auf einer Wägeplatte 14 angeordnet wird. Das Gussteil 8 ist hier dargestellt als Motorblock eines Fahrzeugs. Mittels der Wägeplatte 14 kann so direkt das Gewicht G_{G} des gegossenen Gussteils 8 bestimmt werden. Das Gussteil 8 kann zu diesem Zweck von einer Hebe- und Haltevorrichtung, beispielsweise einem Roboterarm, von der Gussform 6 entnommen und auf der Wägeplatte 14 positioniert werden.

Fig. 4b zeigt die Bestimmung von G_{G} indem das Gussteil 8 an einer Haltevorrichtung 10 angeordnet, insbesondere aufgehängt, wird. Die Haltevorrichtung 10 kann insbesondere ein Arm, eingerichtet zum Halten und Greifen des Gussteils 8, insbesondere ein Roboterarm, mit Kraftsensor 12 sein. Die Aufhängung erfolgt mittels des Kraftsensors 12, sodass mittels der Haltevorrichtung 10, die beispielsweise dem Transport des Gussteils 8 zu einem weiteren Verarbeitungsschritt dient, auch direkt das Gewicht G_{G} des Gussteils 8 bestimmt werden kann. Der Kraftsensor 12 kann analog wie der Kraftsensor 12 in Fig. 3a funktionieren.

Die in dieser Spezifikation beschriebenen beispielhaften Ausführungsformen/Ausführungsbeispiele der vorliegenden Erfindung sollen sowohl einzeln als auch in allen Kombinationen miteinander offenbart verstanden werden. Insbesondere soll auch die Beschreibung eines von einer Ausführungsform umfassten Merkmals - sofern nicht explizit gegenteilig erklärt - vorliegend nicht so verstanden werden, dass das Merkmal für die Funktion des Ausführungsbeispiels unerlässlich oder wesentlich ist. Die Abfolge der in dieser Spezifikation geschilderten Verfahrensschritte in den einzelnen Ablaufdiagrammen ist nicht zwingend, alternative Abfolgen der Verfahrensschritte sind denkbar. Die Verfahrensschritte können auf verschiedene Art und Weise implementiert werden, so ist eine Implementierung in Software (durch Programmanweisungen), Hardware oder eine Kombination von beidem zur Implementierung der Verfahrensschritte denkbar.

In den Patentansprüchen verwendete Begriffe wie "umfassen", "aufweisen", "beinhalten", "enthalten" und dergleichen schließen weitere Elemente oder Schritte nicht aus. Unter die Formulierung "zumindest teilweise" fallen sowohl der Fall "teilweise" als auch der Fall "vollständig". Die Formulierung "und/oder" soll dahingehend verstanden werden, dass sowohl die Alternative als auch die Kombination offenbart sein soll, also "A und/oder B" bedeutet "(A) oder (B) oder (A und B)". Eine Mehrzahl von Einheiten, Personen oder dergleichen bedeutet im Zusammenhang dieser Spezifikation mehrere Einheiten, Personen oder dergleichen. Die Verwendung des unbestimmten Artikels schließt eine Mehrzahl nicht aus. Eine einzelne Einrichtung kann die Funktionen mehrerer in den Patentansprüchen genannten Einheiten bzw. Einrichtungen ausführen. In den Patentansprüchen angegebene Bezugszeichen sind nicht als Beschränkungen der eingesetzten Mittel und Schritte anzusehen.

## Patentansprüche

1. Verfahren zur Kontrolle eines Gießprozesses,
- bei dem das Gewicht (Gs) einer Schmelze (4) vor dem Gießen eines Gussteils (8) aus der Schmelze (4) bestimmt wird,
- bei dem nach dem Gießen und dem Entformen des Gussteils (8) das Gewicht (G_{G}) des Gussteils (8) bestimmt wird,
- bei dem aus dem Gewicht (Gs) der Schmelze (4) vor dem Gießen und dem Gewicht (G_{G}) des Gussteils (8) nach dem Gießen ein Differenzwert (Dsc) ermittelt wird,
- bei dem mindestens ein Wertebereich (Nᵢ) vorgegeben wird, und
- bei dem der Differenzwert (Dsc) mit dem mindestens einen Wertebereich (Nᵢ) verglichen und der Gießprozess in Abhängigkeit des Vergleichs gesteuert wird.

2. Verfahren nach Anspruch 1,
- bei dem mindestens drei Wertebereiche (N₀, N₊₁, N₋₁) vorgegeben werden, und
- bei dem der Differenzwert (Dsc) mit den mindestens drei Wertebereichen (N₀, N₊₁, N₋₁) verglichen wird und der Gießprozess in Abhängigkeit des Vergleichs gesteuert wird.

3. Verfahren nach Anspruch 2,
- bei dem als mindestens drei Wertebereiche (N₀, N₊₁, N₋₁) zumindest ein maximaler Wertebereich (N₊₁), ein optimaler Wertebereich (N₀) und ein minimaler Wertebereich (N₋₁) vorgegeben werden, wobei der maximale Wertebereich (N₊₁) über dem optimalen Wertebereich (N₀) und dem minimalen Wertebereich (N₋₁) liegt und wobei der minimale Wertebereich (N₋₁) unter dem optimalen Wertebereich (N₀) und dem maximalen Wertebereich (N₊₁) liegt,
- bei dem, wenn der Differenzwert (Dsc) oberhalb des maximalen Wertebereichs (N₊₁) liegt, der Gießprozess gestoppt wird, und/oder
- bei dem, wenn der Differenzwert (Dsc) unterhalb des minimalen Wertebereichs (N₋₁) liegt, ein Hinweis auf einen Kalibrierungsfehler ausgegeben wird.

4. Verfahren nach einem der Ansprüche 1 bis 3,
- bei dem, wenn der Differenzwert (Dsc) innerhalb des maximalen Wertebereichs (N₊₁) liegt, ein Hinweis ausgegeben wird.

5. Verfahren nach einem der Ansprüche 1 bis 4,
- bei dem das Gussteil (8) nach dem Bestimmen des Gewichts (Gs) der Schmelze (4) gegossen wird, indem die Schmelze (4) in eine Gussform (6) gegossen und zum Abkühlen und Erstarren ruhen gelassen wird.

6. Verfahren nach einem der Ansprüche 1 bis 5,
- bei dem das Gewicht (Gs) der Schmelze (4) bestimmt wird, indem das Gewicht einer Schmelzkelle (2) mit darin befindlicher Schmelze (4) bestimmt wird.

7. Verfahren nach einem der Ansprüche 1 bis 6,
- bei dem das Gewicht (Gs) der Schmelze (4) bestimmt wird, indem das Gewicht der Gussform (6), mittels der das Gussteil (8) gegossen wird, insbesondere das Gewicht des Gussofens, mit darin befindlicher Schmelze (4) bestimmt wird.

8. Verfahren nach einem der Ansprüche 1 bis 7,
- bei dem das Gewicht (G_{G}) des Gussteils (8) bestimmt wird, indem das Gussteil (8) auf einer Wägeplatte (14) angeordnet wird.

9. Verfahren nach einem der Ansprüche 1 bis 8,
- bei dem das Gewicht (G_{G}) des Gussteils (8) bestimmt wird, indem das Gussteil (8) an einer Haltevorrichtung (10) angeordnet, insbesondere aufgehängt, wird.

10. Anordnung zur Kontrolle eines Gießprozesses,
- mit einer Vorrichtung (2, 14) zur Bestimmung des Gewichts (Gs) einer Schmelze (4), und
- mit einer Vorrichtung (10, 14) zur Bestimmung des Gewichts (G_{G}) des aus der Schmelze (4) gegossenen Gussteils (8),
**dadurch gekennzeichnet,**
- **dass** eine Steuereinrichtung vorgesehen ist, die dazu eingerichtet ist, aus dem Gewicht (Gs) der Schmelze (4) vor dem Gießen und dem Gewicht (G_{G}) des aus der Schmelze (4) gegossenen Gussteils (8) einen Differenzwert (D_{GS}) zu ermitteln, und
- **dass** die Steuereinrichtung weiter dazu eingerichtet ist, den Differenzwert (D_{GS}) mit mindestens einem vorgegebenen Wertebereich (Ni) zu vergleichen und den Gießprozess in Abhängigkeit des Vergleichs zu steuern.

11. Anordnung nach Anspruch 10,
**dadurch gekennzeichnet,**
- **dass** die Vorrichtung (2) zur Bestimmung des Gewichts (Gs) der Schmelze eine Schmelzkelle (2) mit Kraftsensor (12) ist.

12. Anordnung nach Anspruch 10 oder 11,
**dadurch gekennzeichnet,**
- **dass** die Vorrichtung (14) zur Bestimmung des Gewichts (Gs) der Schmelze (4) eine Wägeplatte (14) ist.

13. Anordnung nach einem der Ansprüche 10 bis 12,
**dadurch gekennzeichnet,**
- **dass** die Vorrichtung (10) zur Bestimmung des Gewichts (G_{G}) des aus der Schmelze (4) gegossenen Gussteils (8) eine Haltevorrichtung (10) ist.

14. Anordnung nach einem der Ansprüche 10 bis 13,
**dadurch gekennzeichnet,**
- **dass** die Vorrichtung (14) zur Bestimmung des Gewichts (G_{G}) des aus der Schmelze (4) gegossenen Gussteils (8) eine Wägeplatte (14) ist.

15. Verwendung der Anordnung nach einem der Ansprüche 10 bis 14 in einem Verfahren nach einem der Ansprüche 1 bis 9.
